# FASCICULE DE BREVET EUROPEEN

(11) **EP 0 285 592 B1**
(45) Date de publication et mention de la délivrance du brevet: **22.05.1991**
(21) Numéro de dépôt: 88870045.7
(22) Date de dépôt: 10.03.1988
(51) Int. Cl.: D03J 1/00

(54) **Dispositif fournisseur amélioré pour machines à tisser.**
Fadenliefervorrichtung für Webmaschinen
Thread feeding device for weaving looms

(30) Priorité: 13.03.1987 BE 8700253
(43) Date de publication de la demande: 05.10.1988
(73) Titulaire: Picanol N.V., 8900 Ieper (BE)
(72) Inventeur: Shaw, Henry, B-8982 Vleteren (BE); Vandeputte, Andre, B-8900 Ieper (BE)
(74) Mandataire: Donné, Eddy

(56) Documents cités:
- BE-A- 899 393
- DE-B- 1 217 828
- FR-A- 750 512
- FR-A- 2 291 304

## Description

La présente invention a trait à un dispositif fournisseur amélioré pour machines à tisser, voir par exemple FR-A-2291304 associant plus particulièrement un fournisseur composé principalement d'un bras guide-fil et d'un tambour d'une part, et un appareillage périphérique placé devant et/ou derrière le fournisseur, dans l'axe de celui-ci, d'autre part. Spécifiquement, l'invention présentée a trait à un dispositif fournisseur à la sortie duquel un élément passe-fil peut être introduit automatiquement, dans le sens axial. Cet élément passe-fil trouvera automatiquement le chemin de l'entrée du dispositif fournisseur, où un fil de trame pourra y être fixé, suite à quoi le retrait de l'élément passe-fil conduit automatiquement au rentrage du fil sur le fournisseur et son appareillage périphérique.

On sait que le fil de trame peut être rentré manuellement sur les fournisseurs en passant un élément passe-fil en matière souple, portant le fil de trame, successivement à travers les organes du fournisseur tels que bras guide-fil, anneau anti-ballonnage, etc. L'invention présentée prévoit un dispositif fournisseur permettant de rentrer le fil de trame à la fois sur le fournisseur et l'appareillage périphérique, à l'aide d'un élément passe-fil flexible et en une seule opération.

Pour cela, le dispositif fournisseur prévu par l'invention se caractérise par le fait qu'il est constitué d'un ensemble d'éléments auxiliaires et de guidage montés sur l'appareillage périphérique d'une part et sur le fournisseur d'autre part, et formant, avec les organes classiques du fournisseur, un trajet de guidage offrant, pour l'élément passe-fil flexible, une entrée et une sortie orientées dans le sens axial.

L'orientation axiale de l'entrée et de la sortie par lesquelles passe l'élément passe-fil offre l'avantage notable de rendre un tel dispositif fournisseur amélioré particulièrement approprié au rentrage automatique du fil de trame, en raison du fait qu'un dispositif passe-fil automatique se présentera généralement en sens axial devant le dispositif fournisseur, le fil de trame à fixer à l'élément passe-fil étant généralement présenté lui aussi dans l'axe du dispositif fournisseur.

Afin de mieux mettre en lumière les caractéristiques de l'invention, on trouvera ci-après, en guise d'exemples sans caractère limitatif, la description de quelques formes d'exécution préférentielles, avec référence aux dessins annexés, où:
- la figure 1 représente un dispositif fournisseur prévu par l'invention;
- la figure 2 représente une vue schématique du dispositif fournisseur prévu par l'invention;
- la figure 3 représente une vue en perspective de la partie du dispositif repérée par F3 sur la figure 2;
- la figure 4 représente une vue en coupe selon la ligne IV-IV sur la figure 2;
- la figure 5 représente une vue schématique du tambour du fournisseur;
- la figure 6 représente une vue en perspective de la partie du dispositif repérée par F6 sur la figure 2;
- la figure 7 représente un autre état fonctionnel de la partie du dispositif illustré à la figure 6;
- la figure 8 représente une variante de la partie du dispositif illustrée à la figure 7;
- la figure 9 représente une vue en perspective de la partie du dispositif repérée par F9 sur la figure 2;
- les figures 10 et 11 représentent deux états fonctionnels d'un compensateur-frein de fil mis en oeuvre dans le cadre de l'invention présentée;
- les figures 12, 13 et 14 représentent différents compensateurs de fil pourvus de guide-fils mobiles;
- les figures 15 et 16 représentent deux autres compensateurs de fil, caractérisés par le fait que leurs guide-fils peuvent se séparer en deux parties;
- la figure 17 représente un autre guide-fil spécifique;
- la figure 18 illustre l'application de guide-fils conformes à celui illustré à la figure 17;
- la figure 19 représente une variante de la partie du dispositif illustrée à la figure 9.

Le dispositif fournisseur illustré à la figure 1 se compose principalement d'un fournisseur 1 et d'un appareillage périphérique placé à l'entrée 2 et à la sortie 3 de ce fournisseur; dans l'exemple illustré, cet appareillage est constitué d'un frein de fil 4 et d'un compensateur de fil 5, respectivement.

Le fournisseur 1 se compose principalement d'un tambour 6 et d'un bras guide-fil 7, comme dans les installations classiques. A proximité du bord de dévidage 8, le tambour 6 comporte classiquement une couronne 9 formée de lamelles métalliques souples faisant office de dispositif anti-ballonnage.

Le frein de fil 4 est formé principalement de deux becs 10 et 11 en interaction et entre lesquels un fil peut être mené.

Le compensateur de fil 5 se compose principalement de deux guide-fils 12 et 13, constitués par exemple par deux oeillets, entre lesquels le fil peut être soumis à l'action d'un élément de pression 14.

L'invention présentée se distingue par le fait que le dispositif fournisseur est pourvu, tant à hauteur du fournisseur 1 qu'à hauteur de l'appareillage périphérique, d'un ensemble d'éléments de guidage formant, avec les organes classiques que l'on vient de mentionner, un trajet permettant le guidage de l'élément passe-fil 15 de telle manière que ce dernier peut être poussé d'un seul mouvement à travers le dispositif fournisseur, plus particulièrement depuis la sortie 3 jusqu'à l'entrée 2, de sorte qu'un fil de trame 16 puisse être fixé à l'élément passe-fil 15 lorsque celui-ci aura atteint le frein de fil 4. Par un mouvement de retour de l'élément passe-fil 15, le fil de trame 16 peut alors être rentré sur le dispositif fournisseur.

Les principaux éléments de guidage et éléments auxiliaires qui équipent le dispositif fournisseur et qui sont représentés aux deux figures 1 et 2, se composent essentiellement d'éléments 17 pouvant exercer une force d'ouverture sur l'élément de pression 14 du compensateur de fil 5, d'un couvre-moyeu 18 placé en bout du tambour 6, d'un évidement ou d'un canal 19 pratiqué dans le tambour 6 et d'une élément 20 destiné à forcer l'ouverture du frein de fil 4.

Pour ce qui concerne le fournisseur 1, le couvre-moyeu 18 dont mention ci-dessus est placé dans l'axe du tambour 6, du côté sortie 3 de celui-ci. Comme illustré à la figure 3, ce couvre-moyeu 18 affecte la forme d'un cône dans lequel est pratiqué un guidage 21, par exemple sous la forme d'une rainure. La découpe 19 dont mention ci-dessus prolonge cette rainure et connaît un trajet tel qu'illustré à la figure 2; une vue en coupe de cette découpe est donné à la figure 4. Cette dernière permet d'observer clairement que la découpe 19 se compose d'une rainure en T dans laquelle la partie transversale 22 est destinée à guider l'élément passe-fil 15, tandis que la partie longitudinale 23 offre le passage au fil de trame à rentrer sur le tambour lors de la course retour de l'élément passe-fil 15. La découpe 19 assure une transition en douceur entre l'embout 24 et la surface de bobinage 25 du tambour 6.

La figure 5 montre également que lors du fonctionnement normal du fournisseur, le mouvement du fil de trame 16 n'est nullement gêné par la découpe 19 dont mention ci-dessus, puisque le fil de trame quitte le tambour en formant un angle convenable par rapport à la découpe 19.

Les figures 6 et 7 donnent une vue schématique du fonctionnement des éléments 17 destinés à forcer le mouvement de l'élément de pression 14 entre les guide-fils 12 et 13, de manière à ouvrir le passage à l'élément passe-fil 15. Les éléments 17 pourront, par exemple, être constitués d'une tige poussoir ordinaire, mais aussi, comme illustré à la figure 8, comprendre un élément de guide-fil 26, dont le mouvement peut forcer sur le côté l'élément de pression 14 du compensateur, tout en assurant le guidage de l'élément passe-fil 15 entre les guide-fils 12 et 13 lorsqu'il est au repos.

Le frein de fil 4 dont mention ci-dessus est équipé d'un ou plusieurs éléments 20 qui, animés d'un mouvement convenablement choisi, peuvent ouvrir le frein de fil 4 de manière à offrir le passage à l'élément passe-fil 15.

Le fournisseur peut également être pourvu de dispositifs de commande et d'entraînement qui, à l'arrêt du bras guide-fil et/ou du tambour, assurent l'alignement de l'extrémité du bras guide-fil 7 et de la découpe 19. De ce fait, un élément passe-fil 15 une fois introduit dans l'axe du compensateur de fil 5, cet élément pourra être à travers le dispositif fournisseur tout entier, suite à quoi, un fil de trame 16 une fois fixé à cet élément passe-fil et celui-ci une fois rétracté, le fil de trame 16 sera entraîné à la fois au travers du frein de fil 4, du fournisseur 1 et du compensateur de fil 5.

Il est clair que l'appareillage périphérique mentionné plus haut peut, lui aussi, comporter plusieurs éléments, et que, tant à l'entrée 2 qu'à la sortie 3, il peut être prévu un frein de fil 4 ou un compensateur de fil 5, ou une combinaison de plusieurs de ces éléments. C'est pourquoi on trouvera ci-après la description de quelques variantes d'installations ou de parties d'installation conformes à l'invention.

La figure 10 illustre un compensateur-frein de fil 27, composé classiquement de deux éléments 28 et 29 articulés l'un à l'autre par une charnière faisant ressort, et dont les faces en opposition sont pourvus d'oeillets ou de guide-fils, 30 et 31 respectivement, disposés alternativement sur chacune de ces faces. Lors du fonctionnement normal d'un tel compensateur-frein, le fil de trame 16 est guidé selon le trajet illustré à la figure 10, l'écartement des éléments 28 et 29 (dont la position relative est ajustée par la charnière-ressort) créant, d'une part, un effet de freinage et, d'autre part, un effet de compensation sur le fil de trame 16.

L'invention présentée prévoit la présence d'un dispositif de fermeture destiné à rapprocher les éléments 28 et 29 dont mention ci-dessus, de telle sortie que les oeillet 30 et 31 représentés à la figure 11 viennent se placer dans le prolongement les uns des autres, offrant ainsi le passage à l'élément passe-fil 15. Ce dispositif de fermeture peut être constitué, par exemple, d'éléments de pression 32 et 33 dont le rapprochement peut commander la fermeture du compensateur-frein 27. Il va de soi que ce dispositif de fermeture peut être réalisé par d'autres formes d'exécution.

Les figures 12 à 14 présentent une série de variantes conformes à l'invention, dans lesquelles le compensateur-frein 5 décrit ci-dessus se caractérise par une exécution mobile qui en permet le déplacement en sens radial, prévoyant plus particulièrement la possibilité d'un déplacement, par rapport à l'axe 36 du dispositif, des guide-fils 12 et 13 ou, à tout le moins, des oeillets de guidage 34 et 35 proprement dits.

Dans la figure 12, les guide-fils 12 et 13 sont montés sur un axe et peuvent pivoter de telle manière que leur extrémité libre et, partant, leur oeillet de guidage 34 ou 35, peut être aligné par rapport à la découpe 19. Il est clair que dans ce cas, le couvre-moyeu 18 devient inutile.

Dans la variante présentée à la figure 13, les guide-fils 12 et 13 pivotent sur un angle encore plus grand, de manière à présenter les oeillets 34 et 35 dans le prolongement de la sortie 37. Dans ce cas, la découpe 19 du tambour 6 devient elle aussi inutile, puisque l'élément passe-fil 15 peut être poussé directement depuis le compensateur de fil 5 jusque dans le bras guide-fil 7.

Selon la figure 14, le mouvement axial est obtenu par le déplacement du compensateur 5 tout entier, par exemple sur une coulisse 38. Il est clair que dans les deux formes d'exécution illustrées aux figures 13 et 14, on utilisera des brosses 39 de préférence à la couronne 9 à lamelles métalliques. L'élément passe-fil 15 peut dans ce cas être poussé aisément au travers des poils des brosses.

Les figures 15 et 16 illustrent deux autres formes d'exécution d'un compensateur de fil 15, dans lesquelles les guide-fils 12 et 13 sont composés de deux parties, de telle sorte que l'écartement de celles-ci, désignées respectivement par 12A, 12B et 13A, 13B, commande l'ouverture des oeillets proprement dits 34 et 35.

Dans la forme d'exécution illustrée à la figure 15, les guide-fils 12 et 13 sont divisés en deux parties selon leur axe longitudinal, l'un d'elles (désignée par 12A et 13A, respectivement) peut pivoter en sens radial à hauteur des oeillets 34 et 35. Le fonctionnement de ce dispositif consiste en ce que les parties 12A et 13A pivoteront pour permettre le rentrage du fil de trame (position indiquée en pointillé), suite à quoi le fil de trame sera passé au travers du bras guide-fil 7 à l'aide de l'élément passe-fil 15, celui-ci maintenant tendu le fil de trame 16; ensuite, les parties 12A et 13A basculeront en position de repos, contre les parties 12B et 13B, de telle sorte que le fil de trame 16 passera par les oeillets 34 et 35, à présent fermés.

La figure 16 donne une variante dans laquelles les guide-fils 12 et 13 sont divisés transversalement en deux parties A et B, les parties 12A et 13A étant mobiles et les parties 12B et 13B, fixes. Le déplacement des parties 12A et 13B permet d'obtenir un fonctionnement similaire à celui du mode d'exécution présenté à la figure 15.

Les guide-fils 12 et 13 dont mention ci-dessus, de même que les guide-fils équipant d'autres appareillages périphériques éventuels, peuvent également être pourvus d'oeillets 34-35 conformes à celui illustré à la figure 17. Les extrémités des guide-fils sont ici formées par des sections d'oeillet 40-42 partiellement ouvertes et placées en recouvrement, et pourvues sur leur pourtour intérieur de surfaces de guidage 43-45 appropriées. Comme indiqué à la figure 17, un fil de trame 16 peut alors être introduit dans les oeillets 34 et 35 par simple pression, la construction de l'ensemble garantissant tout risque de sortie du fil.

La figure 18 illustre une application particulière des oeillets 34 et 35 dont mention ci-dessus, dans un dispositif muni d'un mouvement de charnière permettant un déplacement de va-et-vient des guide-fils 12 et 13 afin de forcer le fil de trame 16 dans les oeillets 34 et 35.

La figure 19 donne une autre variante du frein de fil 4 dont mention plus haut, dans laquelle ce frein, pourvu de bords relevés 46 et 47, peut se déplacer latéralement suivant la flèche P. Les bords relevés permettent l'introduction de l'élément passe-fil 15 de manière simple: il suffira en effet de passer le fil de trame 16, suite à quoi le frein de fil 4 peut être ramené en place par un mouvement selon la flèche P. Les becs 10 et 11 pinceront le fil de trame 16 pour le placer convenablement entre ces becs. Le frein de trame 4 pourra être déplacé selon la flèche P à un moment antérieur, de manière à guider le mouvement de l'élément passe-fil 15 lors de son passage.

Il convient de noter que l'élément passe-fil 15 peut être creux, de sortie qu'après son introduction dans le dispositif fournisseur, le fil de trame 16 pourra être soufflé ou aspiré à travers l'élément passe-fil, suite à quoi, cet élément une fois retiré du dispositif fournisseur, la fil de trame 16 se trouvera rentré dans le dispositif fournisseur de façon appropriée.

Le champ de l'invention présentée ne se limite aucunement aux formes d'exécution décrites en guise d'exemples et représentées aux dessins en annexe; au contraire, ce dispositif fournisseur amélioré pour machines à tisser pourra être réalisée en formes et dimensions quelconques sans tomber hors du champ de l'invention.

## Revendications

1. Dispositif fournisseur pour machines à tisser, d'un type formé par la combinaison d'un fournisseur (1) composé principalement d'un bras guide-fil (7) et d'un tambour (6), et d'appareillage périphérique (4, 5) placé devant et/ou derrière le fournisseur (1), et caractérisé par le fait que le dispositif fournisseur est pourvu d'une combinaison d'éléments auxiliaires et d'éléments de guidage montés sur l'appareillage périphérique d'une part et sur le fournisseur d'autre part, et formant, avec les organes du fournisseur (1), un trajet possédant une entrée et une sortie disposées en sens axial tel qu'il assure le guidage d'un élément passe-fil (15).

2. Dispositif fournisseur selon la revendication 1, caractérisé par le fait que le tambour (6) est pourvu, placé dans l'axe de celui-ci, d'un couvre-moyeu (18) assurant un guidage de l'élément passe-fil (15).

3. Dispositif fournisseur amélioré selon la revendication 1, caractérisé par le fait que le tambour (6) est pourvu d'une découpe continue (19) assurant le transition entre la surface de bobinage (25) et l'embout (24) du tambour (6).

4. Dispositif fournisseur amélioré selon la revendication 3, caractérisé par le fait que le tambour (6) est pourvu, placé dans l'axe de celui-ci, d'un couvre-moyeu (18) assurant un guidage (21) de l'élement passe-fil (15), ce guidage (21) ayant une extrémité placée dans le prolongement de la découpe (19) dans le tambour (6) dont mention ci-dessus, l'autre extrémité du guidage (21) étant alignée dans l'axe de la sortie (3) du tambour (6).

5. Dispositif fournisseur amélioré selon la revendication 3 ou 4, caractérisé par le fait que la découpe (19) dans le tambour (6) affecte une forme en T.

6. Dispositif fournisseur amélioré selon l'une des revendications ci-dessus, et dont l'appareillage périphérique comporte au moins un compensateur de fil (5) composé de deux guide-fils (12, 13) disposés dans le prolongement de l'axe du tambour (6) et entre lesquels est placé un élément de pression (14) pouvant agir sur le fil de trame (16), dispositif caractérisé par le fait que le compensateur de fil est pourvu d'éléments (17) permettant d'écarter l'élément de pression (14) de sa zone de travail.

7. Dispositif fournisseur amélioré selon la revendication 6, caractérisé par le fait que les éléments (17) du compensateur de fil (5) permettant d'écarter l'élément de pression (14) de sa zone de travail sont équipés d'un élément (26) permettant le guidage d'un élément passe-fil flexible (15), cet élément de guidage (26) s'étendant entre les guide-fils (12, 13) du compensateur de fil (5).

8. Dispositif fournisseur amélioré selon l'une des revendications ci-dessus et dont l'appareillage périphérique comporte au moins un frein de fil (4), caractérisé par le fait qu'il est pourvu d'éléments (20) permettant de forcer une ouverture et/ou ménager le passage de l'élément passe-fil (15) entre les bacs (10, 11) du frein de fil (4).

9. Dispositif fournisseur amélioré selon l'une des revendications ci-dessus et dont l'appareillage périphérique comporte au moins un compensateur-frein de fil (27), composé de deux éléments (28, 29) articulés par une charnière faisant ressort, et dont les faces en opposition sont pourvues d'oeillets ou de guide-fils (30 et 31), ce dispositif étant caractérisé par le fait que le compensateur-frein de fil (27) est pourvu d'éléments de fermeture (32, 33).

10. Dispositif fournisseur amélioré selon l'une des revendications ci-dessus et dont l'appareillage périphérique comporte un certain nombre d'oeillets (34, 35) placés dans le prolongement de l'axe du fournisseur et caractérisés par le fait qu'à tout le moins les oeillets (34, 35) peuvent se déplacer radialement.

11. Dispositif fournisseur amélioré selon la revendication 10 et dont l'appareillage périphérique comporte au moins un compensateur-frein de fil (5), formé par deux guide-fils (12, 13) placés dans le prolongement de l'axe du tambour (6) et d'un élément de pression (14) pouvant agir sur le fil de trame (16), caractérisé par le fait que les guide-fils (12, 13), peuvent être alignés sur l'axe (36) au moins à hauteur de leurs oeillets (34, 35) proprement dits, d'une part, et peuvent être amenés dans le prolongement axial de la sortie (37) du bras guide-fil (7), d'autre part.

12. Dispositif fournisseur amélioré selon la revendication 3 et dont l'appareillage périphérique comporte au moins un compensateur-frein de fil (5), formé par deux guide-fils (12, 13) placés dans le prolongement de l'axe du tambour (6) et d'un élément de pression (14) pouvant agir sur le fil de trame (16), caractérisé par le fait que les guide-fils (12, 13), ou en tout cas la partie correspondant à leurs oeillets (34, 35) proprement dits, sont mobiles et peuvent être présentés centralement devant le fournisseur (1) d'une part, et peuvent être amenés devant la découpe (19) du tambour (6), d'autre part.

13. Dispositif fournisseur amélioré selon la revendication 1 et dont l'appareillage périphérique comporte au moins un compensateur-frein de fil (5), formé par deux guide-fils (12, 13) placés dans le prolongement de l'axe du tambour (6) et d'un élément de pression (14) pouvant agir sur le fil de trame (16), caractérisé par le fait que les guide-fils (12, 13) sont constitués de deux parties, les oeillets (34, 35) proprement dits pouvant être ouverts par l'écartement des deux parties, l'une de celles-ci (12A, 13A) pouvant, de plus, pivoter radialement.

14. Dispositif fournisseur amélioré selon l'une des revendications ci-dessus et dont l'appareillage périphérique comporte un certain nombre d'oeillets (34, 35), caractérisé par le fait que ces oeillets (34, 35) sont constitués d'au moins deux sections d'oeillet (40-42) partiellement ouvertes et placées en chevauchement, et pourvues principalement de surfaces guide-fil (43-45) sur leur pourtour intérieur.

## Patentansprüche

1. Ein Vorwickelgerät für Webmaschinen, bestehend aus der Kombination eines Vorwicklers (1), im wesentlichen zusammengesetzt aus einem Fadenführerbügel (7) und einer Trommel (6) sowie Peripherieausrüstung (4, 5), die vor und/oder hinter dem Vorwickler (1) angebracht ist, gekennzeichnet dadurch, daß das Vorwickelgerät mit einer Kombination von Hilfselementen und Führungselementen versehen ist, die einerseits auf der Peripherieausrüstung und anderseits auf dem Vorwickler montiert sind, und die, zusammen mit den Komponenten des Vorwicklers (1) eine Bahn bilden, die einen Eingang und einen Ausgang, angeordnet in axialer Richtung, besitzt, so daß sie für die Führung eines Einfädelelements (15) sorgt.

2. Das Vorwickelgerät gemäß Anspruch 1, gekennzeichnet dadurch, daß die Trommel (6) mit einer Nabenabdeckung (18), angebracht auf ihrer Achse, versehen ist, die für eine Führung des Einfädelelements (15) sorgt.

3. Ein verbessertes Vorwickelgerät gemäß Anspruch 1, gekennzeichnet dadurch, daß die Trommel (6) einen kontinuierlichen Ausschnitt (19) besitzt, der für den Übergang zwischen der Wickeloberfläche (25) und dem Ansatzstück (24) der Trommel (6) sorgt.

4. Das verbesserte Vorwickelgerät gemäß Anspruch 3, gekennzeichnet dadurch, daß die Trommel (6) mit einer Nabenabdeckung (18), angebracht auf ihrer Achse, versehen ist, die für eine Führung (21) des Einfädelelements (15) sorgt, wobei ein Ende dieser Führung (21) in der Verlängerung des Ausschnitts (19) in der vorgenannten Trommel (6) angebracht und das andere Ende der Führung (21) in der Achse des Ausgangs (3) der Trommel (6) ausgerichtet ist.

5. Das verbesserte Vorwickelgerät gemäß Anspruch 3 oder 4, gekennzeichnet dadurch, daß der Ausschnitt (19) in der Trommel (6) eine T-Form aufweist.

6. Das verbesserte Vorwickelgerät gemäß einem der vorgenannten Ansprüche, dessen Peripherieausrüstung mindestens einen Fadenkompensator (5) bestehend aus zwei Fadenführern (12, 13) umfaßt, die in der Verlängerung der Achse der Trommel (6) angeordnet sind und zwischen denen ein Druckelement (14) angebracht ist, das auf den Schußfaden (16) einwirken kann, Gerät gekennzeichnet dadurch, daß der Fadenkompensator mit Elementen (17) versehen ist, die es erlauben, das Druckelement (14) von seinem Arbeitsbereich fernzuhalten.

7. Das verbesserte Vorwickelgerät gemäß Anspruch 6, gekennzeichnet dadurch, daß die Elemente (17) des Fadenkompensators (5), die das Fernhalten des Druckelements (14) aus seinem Arbeitsbereich erlauben, mit einem Element (26) ausgerüstet sind, das die Führung eines flexiblen Einfädelelements (15) erlaubt, wobei sich dieses Führungselement (26) zwischen den Fadenführern (12, 13) des Fadenkompensators (5) erstreckt.

8. Das verbesserte Vorwickelgerät gemäß einem der vorgenannten Ansprüche, dessen Peripherieausrüstung mindestens eine Fadenbremse (4) umfaßt, gekennzeichnet dadurch, daß es mit Elementen (20) versehen ist, die es erlauben, zwischen den Backen (10, 11) der Fadenbremse (4) eine Öffnung zu erzwingen und/oder das Durchführen des Einfädelelementes (15) zu bewerkstelligen.

9. Das verbesserte Vorwickelgerät gemäß einem der vorgenannten Ansprüche, dessen Peripherieausrüstung mindestens einen aus zwei Elementen (28, 29) bestehenden Fadenbremskompensator (27) umfaßt, die mittels eines als Feder dienenden Scharniers schwenkbar sind und deren gegenüberliegende Seiten mit Ösen oder Fadenführern (30 und 31) versehen sind, wobei dieses Gerät dadurch gekennzeichnet ist, daß der Fadenbremskompensator (27) mit Schließelementen (32, 33) versehen ist.

10. Das verbesserte Vorwickelgerät gemäß einem der vorgenannten Ansprüche, dessen Peripherieausrüstung eine gewisse Anzahl Ösen (34, 35) umfaßt, die in der Verlängerung der Achse des Vorwicklers angebracht sind, gekennzeichnet dadurch, daß zumindest die Ösen (34, 35) in radialer Richtung verschiebbar sind.

11. Das verbesserte Vorwickelgerät gemäß Anspruch 10, dessen Peripherieausrüstung mindestens einen Fadenbremskompensator (5), bestehend aus zwei Fadenführern (12, 13), die in der Verlägerung der Achse der Trommel (6) angebracht sind, und ein Druckelement (14) aufweist, das auf den Schußfaden (16) einwirken kann, gekennzeichnet dadurch, daß die Fadenführer (12, 13) einerseits auf der Achse (36) zumindest in der Höhe ihrer jeweiligen Ösen (34, 35) ausgerichtet und andererseits in der axialen Verlängerung des Ausgangs (37) des Fadenführerbügels (7) zugeführt werden können.

12. Das verbesserte Vorwickelgerät gemäß Anspruch 3, dessen Peripherieausrüstung mindestens einen Fadenbremskompensator (5), bestehend aus zwei Fadenführern (12, 13), die in der Verlängerung der Achse der Trommel (6) angebracht sind, und ein Druckelement (14) aufweist, das auf den Schußfaden (16) einwirken kann, gekennzeichnet dadurch, daß die Fadenführer (12, 13), oder auf alle Fälle der ihren Ösen (34, 35) entsprechende Teil, beweglich sind und und einerseits zentral vor dem Vorwickler vorgelegt und andererseits vor dem Ausschnitt (19) der Trommel (6) zugeführt werden können.

13. Das verbesserte Vorwickelgerät gemäß Aspruch 1, dessen Peripherieausrüstung mindestens einen Fadenbremskompensator (5), bestehend aus zwei Fadenführern (12, 13), die in der Verlängerung der Achse der Trommel (6) angebracht sind, und ein Druckelement (14) aufweist, das auf den Schußfaden (16) einwirken kann, gekennzeichnet dadurch, daß die Fadenführer (12, 13) aus zwei Teilen zusammengesetzt sind, wobei die jeweiligen Ösen (34, 35) durch Spreizen der beiden Teile geöffnet werden können und von denen eine (12A, 13A) außerdem in radialer Richtung schwenkbar ist.

14. Das verbesserte Vorwickelgerät gemäß einem der vorgenannten Ansprüche, dessen Peripherieausrüstung eine gewisse Anzahl von Ösen (34, 35) aufweist, gekennzeichnet dadurch, daß diese Ösen (34, 35)aus mindestens zwei teilweise offenen und überlappend angeordneten Ösenelementen (40-42) bestehen, und vor allem auf ihrem inneren Umfang mit Fadenfürungsflächen (43-45) versehen sind.

## Claims

1. Supply element for weaving machines, of the type made up of the combination of a supplier (1) which is mainly composed of a thread guide arm (7), a drum (6) and peripheral parts (4, 5) placed in front of and/or behind the supplier (1), and characterized in that the supply element has been provided with a combination of auxiliary means and guide means mounted on the peripheral parts on the one hand and on the supplier on the other hand, forming a passage, together with the components of the supplier (1), having an entry and an exit situated axially towards each other, such that it ensures the guiding of a threading element (15).

2. Supply element according to claim 1, characterized in that the drum (6) has been provided with a hub cover (18), placed on the axis of the latter, to ensure the guiding of the thread guide element (15).

3. Improved supply element according to claim 1, characterized in that the drum (6) has a continuous incision (19) assuring the transition between the surface of the bobbin (25) and the end (24) of the drum (6).

4. Improved supply element according to claim 3, characterized in that the drum (6) has been provided with a hub cover (18), placed on its axis, to ensure the guiding (21) of the thread guide element (15), the guiding (21) having a far end placed in the extension of the above-mentioned incision (19) in said drum (6), whereas the other far end of the guiding (21) is placed in line with the axis of the exit (3) of the drum (6).

5. Improved supply element according to claim 3 or 4, characterized in that the incision (19) in the drum (6) is T-shaped.

6. Improved supply element according to any of the above claims, whose peripheral parts contain at least one thread tensioner (5) composed of two thread guides (12,13) situated in the extension of the axis of the drum (6) and in between which a pressure element (14) has been placed that can act upon the weft thread (16), an element characterized in that the thread tensioner is equipped with elements (17) which make it possible to remove the pressure element (14) from its operating zone.

7. Improved supply element according to claim 6, characterized in that the elements (17) of the thread tensioner (5) which make it possible to remove the pressure element (14) from its operating zone have been equipped with an element (26) which allows for the guidance of a flexible threading element (15), the guide element (26) stretching out between the thread guides (12, 13) of the thread tensioner (5).

8. Improved supply element according to any of the above claims, whose peripheral parts contain at least a yarn brake (4), characterized in that it has been provided with elements (20) which make it possible to force an opening and/or to create a passage for the threading element (15) in between the boxes (10, 11) of the yarn brake (4).

9. Improved supply element according to any of the above claims, whose peripheral parts contain at least one yarn brake tensioner (27), composed of two elements (28, 29) connected by a spring hinge, and whose opposite faces have been provided with thread eyes or thread guides (30 and 31), the element being characterized in that the yarn brake tensioner (27) has been provided with locking elements (32, 33).

10. Improved supply element according to any of the above claims, whose peripheral parts contain a certain number of thread eyes (34, 35) placed in the extension of the axis of the supplier and characterized in that at least the thread eyes (34, 35) can move in a radial sense.

11. Improved supply element according to claim 10, whose peripheral parts contain at least a yarn brake tensioner (5), consisting of two thread guides (12, 13) placed in the extension of the axis of the drum (6) and a pressure element (14) that can act upon the weft thread (16), characterized in that the thread guides (12, 13) can be put in line on the axis (36), at least at the height of the actual thread eyes (34, 35) on the one hand, and that they can be conducted in the direction of the axial extension of the exit (37) of the thread guide arm (7) on the other hand.

12. Improved supply element according to claim 3, whose peripheral parts contain at least a yarn brake tensioner (5), consisting of two thread guides (12, 13) placed in the extension of the axis of the drum (6) and a pressure element (14) that can act upon the weft thread (16), characterized in that the thread guides (12, 13), or at least the part corresponding to their actual thread eyes (34, 35), are moveable and can be presented at the centre of the supplier (1) on the one hand, and can be conducted to the incision (19) of the drum (6) on the other hand.

13. Improved supply element according to claim 1, whose peripheral parts contain at least a yarn brake tensioner (5), consisting of two thread guides (12, 13) placed in the extension of the axis of the drum (6) and a pressure element (14) that can act upon the weft thread (16), characterized in that the thread guides (12, 13) are composed of two parts, whereby the actual thread eyes (34, 35) can be opened by separating said two parts, whereby one of these (12A, 13A) can also swivel radially.
14. Improved supply element according to any of the above claims, whose peripheral parts contain a certain number of thread eyes (34, 35), characterized in that said thread eyes (34, 35) are composed of at least two sections of thread eyes (40-42) which are partially open and overlap each other, and which mainly have thread guide surfaces (43-45) along their interior contours.
